# EUROPÄISCHE PATENTSCHRIFT

(11) **EP 0 273 999 B1**
(45) Veröffentlichungstag und Bekanntmachung des Hinweises auf die Patenterteilung: **29.09.1993**
(21) Anmeldenummer: 87104687.6
(22) Anmeldetag: 30.03.1987
(51) Int. Cl.: H01R 13/629

(54) **Verbinderanordnung mit Anhebe-Zahnstange**
Connector arrangement with toothed rack lever
Arrangement d'un connecteur à levier à crémaillère

(30) Priorität: 05.01.1987 DE 8700210 U
(43) Veröffentlichungstag der Anmeldung: 13.07.1988
(73) Patentinhaber: THE WHITAKER CORPORATION, Wilmington, Delaware 19808 (US)
(72) Erfinder: Hass, Jürgen, D-6106 Erzhausen (DE); Hotea, Gheorghe, D-6102 Pfungstadt (DE)
(74) Vertreter: Klunker . Schmitt-Nilson . Hirsch

(56) Entgegenhaltungen:
- EP-A- 0 037 351
- FR-A- 2 385 239
- GB-A- 2 037 504

## Beschreibung

Die Erfindung betrifft eine Verbinderanordnung gemäß Oberbegriff des Anspruchs 1 sowie das zugehörige Steckergehäuse und das zugehörige Buchsengehäuse.

Bei dem Buchsengehäuse ist insbesondere an ein solches gedacht, das auf einer Leiterplatte befestigt ist und eine Vielzahl von an der Leiterplatte befestigten Anschlußstiften aufnimmt, die beispielsweise in zwei Reihen angeordnet sind. In das Buchsengehäuse ist ein Steckergehäuse einsteckbar, in dem eine entsprechende Anzahl von Buchsenkontaktelementen aufgenommen ist, in die beim Zusammenstecken der Verbinderanordnung je einer der Anschlußstifte eingeführt wird.

Solche Verbinderanordnungen werden beispielsweise für Kraftfahrzeuge verwendet, wo sie sich oft an schlecht zugänglichen Stellen befinden, beispielsweise auf der Rückseite einer Armaturentafel. Aus Platzgründen darf das Steckergehäuse im zusammengesteckten Zustand der Verbinderanordnung oft nur so geringfügig aus dem Buchsengehäuse herausragen, daß es zu schlecht gegriffen werden kann, um es bequem aus dem Buchsengehäuse herauszuziehen. Dabei ist zu beachten, daß aufgrund der Vielzahl der Kontaktelemente eine erhebliche Kraft zum Lösen der Verbinderanordnung erforderlich werden kann.

Platzmangel führt auch sehr häufig dazu, daß die vielen Anschlußstifte auf engem Raum dicht nebeneinander angeordnet werden müssen, was nur die Verwendung sehr feiner Anschlußstifte und sehr feiner Buchsenkontaktelemente zuläßt. Die über einen großen Bereich ihrer Länge frei vorstehenden Anschlußstifte unterliegen daher der Gefahr des Verbiegens bei einem nicht ganz exakten Eindrücken des Steckers in das Buchsengehäuse.

Aus der FR-A-2 385 239 ist eine Steckverbinderanordnung bekannt, deren Steckergehäuse im Zusammensteckzustand vollständig in das Buchsengehäuse eintaucht, wobei neben einander entgegengesetzten Seitenwänden des Steckergehäuses pfostenartige Vorsprünge des Buchsengehäuses hochstehen, an deren oberen Enden je ein Betätigungsschwenkhebel mit einem Ritzelbereich angeordnet ist. Die einander entgegengesetzten Seitenwände des Steckergehäuses sind in Höhe des Ritzelbereichs des Buchsengehäuses mit je einer Zahnreihe versehen. Durch synchrones Verschwenken der beiden voneinander unabhängigen Betätigungsschwenkhebel kann man das Steckergehäuse und das Buchsengehäuse zusammenfügen oder trennen. Eine nicht-synchrone Schwenkbewegung beider Betätigungsschwenkhebel kann zu einem Verkanten zwischen dem Steckergehäuse und dem Buchsengehäuse führen.

Der Erfindung liegt die Aufgabe zugrunde, eine Verbinderanordnung der eingangs angegebenen Art verfügbar zu machen, die einerseits ein exaktes Aufeinanderzubewegen von Steckverbinder und Buchsenverbinder während des Zusammensteckvorgangs und andererseits ein leichtes Lösen der Verbinderanordnung auch bei kompakter Bauweise und geringem verfügbarem Raum ermöglicht.

Die Lösung dieser Aufgabe ist in Anspruch 1 angegeben und kann den Ansprüchen 2 bis 17 gemäß vorteilhaft weitergebildet werden.

Für eine erfindungsgemäße Verbinderanordnung eignen sich ein Steckergehäuse gemäß Anspruch 18 und ein Buchsengehäuse gemäß Anspruch 19.

Durch Verschwenken des Betätigungsschwenkhebels wird über den Ritzelbereich die an dem einen Gehäuse angeordnete Zahnstange quer zur Steckrichtung der Verbinderanordnung verschoben. Der am anderen Gehäuse angeordnete Nockenvorsprung wird dabei vom Schrägbereich der Kulissennut in Steckrichtung bewegt, was zu einer entsprechenden Bewegung des anderen Gehäuses in Steckrichtung führt. Je nachdem, ob der Betätigungsschwenkhebel aus der Offenstellung in die Schließstellung oder umgekehrt geschwenkt wird, werden die beiden Gehäuse in Steckrichtung aufeinander zu bzw. voneinander weg bewegt.

Selbst wenn das Steckergehäuse im Verbindungszustand der Verbinderanordnung, d.h., bei in Schließstellung geschwenktem Betätigungsschwenkhebel, fast vollständig in das Buchsengehäuse eingetaucht ist, besteht keinerlei Schwierigkeit, die Verbinderanordnung wieder zu lösen. Zu diesem Zweck braucht lediglich ein Betätigungsgriff des Betätigungsschwenkhebels erfaßt und in die Offenstellung geschwenkt zu werden. Dabei wird das Steckergehäuse infolge der Zusammenwirkung von Nockenvorsprung und Kulissennut aus dem Buchsengehäuse weitestgehend herausgeschoben und kann dann bequem gefaßt und gänzlich herausgenommen werden.

Infolge des erfindungsgemäßen Mechanismus kann auch der Kraftaufwand, den man zum Zusammenstecken und zum Lösen der Verbinderanordnung benötigt, aufgrund der Kraftübersetzung, welche sich durch die Länge des Betätigungsschwenkhebels und die Getriebeübersetzung zwischen Ritzelbereich und Zahnstange beliebig wählen läßt, stark reduziert werden. Dies ist von erheblicher Bedeutung, wenn man bedenkt, daß eine erfindungsgemäße Verbinderanordnung beispielsweise zwei Reihen zu je 13 Anschlußstiften und Buchsenkontaktelementen aufweist.

Aufgrund der mechanismusgeführten Zusammensteck- und Auseinanderziehbewegung der Verbindergehäuse wird eine die Anschlußstifte und die Buchsenkontaktelemente gefährdende, schräg zu den Achsen der Anschlußstifte gerichtete Einsetzkraft vermieden, die bei herkömmlichen Verbinderanordnungen ohne den erfindungsgemäßen Mechanismus vom Monteur unbeabsichtigt erzeugt werden kann. Vorzugsweise sind an beiden Gehäusen parallel zur Steckrichtung verlaufende Führungsnuten bzw. Führungsrippen angeordnet, die eine exakte relative Führung der beiden Verbindergehäuse in Steckrichtung erzwingen.

Vorzugsweise wird das Steckergehäuse durch Verschwenken des Betätigungsschwenkhebels von der Schließstellung in die Offenstellung so weit aus dem Buchsengehäuse herausgehoben, daß sich die Steckkontaktelemente und die Buchsenkontaktelemente der beiden Verbindergehäuse vollständig voneinander getrennt haben. Wird das Steckergehäuse bei in Offenstellung befindlichem Betätigungsschwenkhebel auch nur bis zu dieser Einstecktiefe in das Buchsengehäuse eingesteckt, was durch eine merkliche Verrastung beider Verbindergehäuse in dieser Einsteckstellung erreicht werden kann, geschieht die Führung der beiden Verbindergehäuse auf demjenigen Steck- oder Herausziehweg, auf welchem die Steckkontaktelemente und die Buchsenkontaktelemente in Eingriff miteinander sind, ausschließlich über den erfindungsgemäßen Mechanismus, so daß jegliche Gefährdung der Kontaktelemente ausgeschlossen ist.

Die Erfindung wird nun anhand einer Ausführungsform näher erläutert. In den Zeichnungen zeigen:
- Fig. 1: eine Ausführungsform einer erfindungsgemäßen Verbinderanordnung im zusammengesteckten Zustand von Buchsengehäuse und Steckergehäuse;
- Fig. 2: eine Teil-Draufsicht auf die Verbinderanordnung gemäß Fig. 1 von oben;
- Fig. 3 bis 7: das Buchsengehäuse der Verbinderanordnung nach Fig. 1 in Längsseitenansicht, Draufsicht, linker Stirnseitenansicht, rechter Stirnseitenansicht bzw. Längsschnittansicht;
- Fig. 8 bis 10: einen U-förmigen Zahnstangenschieber der Verbinderanordnung nach Fig. 1 in Längsseitenansicht, Draufsicht bzw. Stirnseitenansicht;
- Fig. 11 und 12: einen U-förmigen Betätigungsschwenkhebel der Verbinderanordnung nach Fig. 1 in zwei verschiedenen Seitenansichten; und
- Fig. 13 bis 16: das Steckergehäuse der in Fig. 1 gezeigten Verbinderanordnung.

Fig. 1 zeigt in Längsseitenansicht eine erfindungsgemäße Verbinderanordnung mit einem länglichen Buchsengehäuse 11, das einen länglichen Steckeraufnahmehohlraum aufweist, in den ein längliches Steckergehäuse 13 eingesteckt ist. Nicht dargestellt sind Anschlußstifte, die im Buchsengehäuse angeordnet sind und in dessen Steckeraufnahmehohlraum hineinragen, und im Steckergehäuse 13 untergebrachte Buchsenkontaktelemente, welche die Anschlußstifte aufnehmen. Innerhalb der Längsseitenwände des Buchsengehäuses 11, aber außerhalb des Steckeraufnahmehohlraums, befindet sich je ein Zahnstangenschenkel eines im wesentlichen U-förmigen Zahnstangenschiebers 15, dessen Zähne 17 mit den Zähnen eines Ritzelbereichs 19 eines U-förmigen Betätigungsschwenkhebels 21 in Eingriff stehen. Jeder Zahnstangenschenkel des Zahnstangenschiebers 15 weist zwei Kulissennuten 23 auf, die sich in einer parallel zur Steckrichtung der Verbinderanordnung verlaufenden Ebene erstrecken und auf der zum Steckergehäuse 13 weisenden Seite offen sind. Von diesem offenen Ende aus gesehen verläuft jede Kulissennut 23 zunächst über etwa ein Fünftel ihrer Gesamtlänge in Steckrichtung, danach über etwa drei Fünftel ihrer Gesamtlänge schräg zur Steckrichtung, vorzugsweise unter einem Winkel von etwa 45°, und danach über etwa das restliche Fünftel quer zur Steckrichtung.

Jeder Zahnstangenschenkel des Zahnstangenschiebers 15 weist an seiner unteren Längsseite zwei Federrastarme 25 auf, die mit Rastvorsprüngen in Rastausnehmungen 27 der zum Steckergehäuse 13 weisenden Bodenfläche des Buchsengehäuses 11 federnd einrasten, wodurch sich der Zahnstangenschieber 15 in bestimmten Relativstellungen gegenüber dem Buchsengehäuse 11 verrasten läßt, beispielsweise in der das Einsetzen des Steckergehäuses 13 erlaubenden Stellung bzw. der das Steckergehäuse 13 festhaltenden Stellung des Zahnstangenschiebers 15.

Das Buchsengehäuse 11 kann auf einer gedruckten Schaltung oder Leiterplatte befestigt sein, wobei die Anschlußstifte mit einzelnen Leiterbahnen der Leiterplatte verbunden sind.

In Fig. 1 sind der Zahnstangenschieber 15 und der Betätigungsschwenkhebel 21 je mit ausgezogenen Linien in einer Schließstellung und in gestrichelten Linien in einer Offenstellung gezeigt. In Offenstellung, bei welcher der Betätigungsschwenkhebel 21 im Uhrzeigersinn nach rechts bis zum Auftreffen auf das Buchsengehäuse 11 verschwenkt ist, kann das Steckergehäuse zwischen den Schenkeln des U-förmigen Betätigungsschwenkhebels 21 in den Aufnahmehohlraum des Buchsengehäuses 11 eingeschoben werden und befinden sich in Fig. 1 nicht dargestellte Nockenvorsprünge 29 (Fig. 13 bis 15) in Ausrichtung mit den offenen Ende der Kulissennuten 23. Durch Verschwenken des Betätigungsschwenkhebels entgegen dem Uhrzeigersinn aus der Offenstellung in die Schließstellung wird der Zahnstangenschieber 15 aus der gestrichelt dargestellten Position nach rechts in die mit durchgezogenen Linien dargestellte Position verschoben, wodurch die Nockenvorsprünge 29 von den oberen Schrägflächen der Kulissennuten 23 nach unten gedrückt werden, wodurch das Steckergehäuse 13 in die Verbindungsstellung der Verbinderanordnung gezogen wird.

Wird danach der Betätigungsschwenkhebel 21 aus seiner Schließstellung in seine Offenstellung verschwenkt, wird der Zahnstangenschieber 15 nach links in die gestrichelte Stellung verschoben. Dadurch werden die Nockenvorsprünge 29 von den unteren Schrägflächen der Kulissennuten 23 hochgedrückt, was zu einem Herausdrücken des Steckergehäuses 13 aus dem Aufnahmehohlraum des Buchsengehäuses 11 führt.

Eine genauere Darstellung des Buchsengehäuses 11 befindet sich in den Fig. 4 bis 7.

Die Längsseitenwände 33 des Buchsengehäuses 11 sind auf ihrer Oberseite mit einem halbkreisförmigen Vorsprung versehen, in den sich eine Lageröffnung 35 für die Schwenklagerung je einer von zwei Stummelwellen 37 (Fig. 11 und 12) des Betätigungsschwenkhebels 21 befindet.

Auf der Innenseite einer jeden Längsseitenwand des Buchsengehäuses 11 befinden sich eine untere Zahnstangenschenkelführung 37, die vorzugsweise durch den Innenboden des Buchsengehäuses 11 gebildet wird, eine obere Zahnstangenschenkelführung 39, die durch zum Boden hin offene Ausnehmungen in in den Aufnahmehohlraum 31 hineinragenden Führungsrippen 41 gebildet sind. Die Stirnwände 43 und 45 des Buchsengehäuses 11 sind mit einer U-förmigen Öffnung 47 bzw. mit schlitzförmigen Öffnungen 49 versehen, die dem in Fig. 10 gezeigten Stirnseitenprofil bzw. den Querschnitten der Zahnstangenschenkel des Zahnstangenschiebers 15 entsprechen und zunächst das Hineinschieben und dann das Verschieben des Zahnstangenschiebers 15 im Buchsengehäuse 11 erlauben.

Der in den Fig. 8 bis 10 dargestellte Zahnstangenschieber 15 ist im wesentlichen U-förmig ausgebildet. Seine Längsseiten-Zahnstangenschenkel 51 sind an ihrer Oberseite mit den Zähnen 27 versehen. Jeder Zahnstangenschenkel 51 weist beidseits des Zahnbereichs je eine Kulissennut 23 auf, deren Mündungsöffnung sich am oberen Zahnstangenschenkelrand befindet und die bereits im Zusammenhang mit Fig. 1 erläuterte Form aufweist. In einer bevorzugten Ausführungsform sind die Kulissennuten 23 auf der Innenseite des jeweiligen Zahnstangenschenkels 51 eingelassen. Eine andere Möglichkeit, die allerdings zu etwas weniger mechanischer Stabilität des Zahnstangenschiebers 15 führt, besteht darin, die Kulissennuten 23 durch in die Zahnstangenschenkel 51 eingelassene Nockensteuerschlitze zu ersetzen.

Die Federrastarme 25 sind durch Rastarmschlitze 55 einstükkig aus den Zahnstangenschenkeln 51 geformt.

Die beiden Zahnstangenschenkel 51 sind an einem Ende mit einem Zahnstangenschiebersteg 57 verbunden, der eine geringere Höhe aufweist als die Zahnstangenschenkel 51.

Die Fig. 11 und 12 zeigen einen U-förmigen Betätigungsschwenkhebel 21 in Seiten- bzw. Vorderansicht. Ein Bügel 57 verbindet zwei Schwenkhebelschenkel 59, die an ihren freien Enden je mit einem Ritzelbereich 61 versehen sind, dessen Ritzelzähne 63 mit den Zähnen 27 des Zahnstangenschiebers 15 kämmen. Der Abstand zwischen den beiden Schwenkhebelschenkeln 59 ist derart, daß das Steckergehäuse 13 dazwischen Platz hat. Von jedem Ritzelbereich 31 steht nach außen eine Stummelwelle 37 vor, deren Achse mit der Ritzelachse übereinstimmt. Der Bügel 57 weist an seiner Innenseite eine Rastausnehmung 65 auf, die mit einem Rastvorsprung 67 (Fig. 13, 14 und 16) am Steckergehäuse 13 verrastend zusammenwirkt, wenn sich der Betätigungsschwenkhebel 21 in Schließstellung befindet.

Das Steckergehäuse 13 ist in den Fig. 13 bis 16 dargestellt. An seinen Längsseitenwänden 69 weist das Steckergehäuse 13 Steckerführungsrippen 71 auf, die beim Zusammenstecken der beiden Verbindergehäuse mit den zwischen den Führungsrippen 41 des Buchsengehäuses 11 gebildeten Führungsnuten 73 zusammenwirken, um die Realtivbewegung zwischen den beiden Verbindergehäusen beim Zusammenstecken bzw. Auseinanderziehen exakt in Steckrichtung zu führen. Beidseits des Steckergehäuses 13 sind je zwei Steckerführungsrippen 71 mit einem Nockenvorsprung 29 versehen, von denen jeder mit einer der Kulissennuten 23 des Zahnstangenschiebers 15 zusammenwirkt.

Der Rastvorsprung 67 des Steckergehäuses 13 ist federnd nachgiebig ausgebildet, so daß er lösbar in die Rastausnehmung 65 des Betätigungsschwenkhebels 21 einrasten kann, wenn dieser in seine Schließstellung bewegt wird.

Vom Kabeleinführbereich 73 des Steckergehäuses 13 steht eine Zunge 75 ab, die seitliche Zungenausnehmungen 77 aufweist, mittels welchen ein um die Zunge 75 und das Kabel geführtes Kabelfestklemmband abrutschsicher gehalten werden kann.

## Patentansprüche

1. Verbinderanordnung mit einem Steckergehäuse (13) und einem Buchsengehäuse (11), insbesondere einem fest montierten Buchsengehäuse (11), von denen eines Steckkontaktelemente und das andere Buchsenkontaktelemente enthält, wobei ein Zusammenfügen und Trennen von Steckergehäuse (13) und Buchsengehäuse (11) in deren Steckrichtung durch das Zusammenwirken von Zähnen (17; 27), die dem einen der beiden Gehäuse (11, 13) zugeordnet sind, und einem Ritzelbereich (61) eines Betätigungsschwenkhebels (21), der um eine Ritzelachse (37) zwischen einer Offenstellung und einer Schließstellung verschwenkbar ist, bewirkt wird, dadurch gekennzeichnet,
daß sich die Zähne (17; 27) an einer Zahnstange (15, 51) befinden, die an dem einen (11) der beiden Gehäuse (11, 13) angeordnet und senkrecht zur Steckrichtung verschiebbar ist,
daß die Zahnstange (15, 51) mit mindestens einer Kulissennut (23) versehen ist, die in einer zur Steckrichtung parallelen Ebene im wesentlichen schräg zur Steckrichtung verläuft und an der zum anderen Gehäuse (13) weisenden Seite der Zahnstange (15, 51) offen ist,
und daß am anderen Gehäuse (13) mindestens ein Nockenvorsprung (29) vorgesehen ist, der im Zusammensteckzustand mit der Kulissennut (23) in Eingriff steht.

2. Verbinderanordnung nach Anspruch 1, dadurch gekennzeichnet, daß die Zahnstange (15, 51) und der Betätigungsschwenkhebel (21) am Buchsengehäuse (11) und der Nockenvorsprung (29) am Steckergehäuse (13) angeordnet sind.

3. Verbinderanordnung nach Anspruch 1 oder 2, dadurch gekennzeichnet, daß das Buchsengehäuse (11) auf einer Leiterplatte befestigt ist.

4. Verbinderanordnung nach einem der Ansprüche 1 bis 3, dadurch gekennzeichnet, daß auf beiden parallel zur Zahnstangenverschiebungsrichtung verlaufenden Seiten des einen Gehäuses (11) je eine Zahnstange (51) vorgesehen ist, die mit je einem Ritzelbereich (63) je eines Schwenkhebels (59) in Eingriff stehen und die mindestens eine Kulissennut (23) aufweisen,
und daß das andere Gehäuse (13) zwischen den beiden Zahnstangen (51) einschiebbar ist und auf beiden entsprechenden Seiten je mindestens einen seitlich abstehenden Nockenvorsprung (29) aufweist, der bei Zusammensteckrelation der beiden Gehäuse (11, 13) in die je zugeordnete Kulissennut (23) eingreift.

5. Verbinderanordnung nach Anspruch 4, dadurch gekennzeichnet, daß die beiden Zahnstangen (51) einen Endes mittels eines Zahnstangenschiebersteges (57) zu einem U-förmigen Zahnstangenschieber (15) verbunden sind.

6. Verbinderanordnung nach Anspruch 4 oder 5, dadurch gekennzeichnet, daß die beiden Schwenkhebel (59) an ihren von den Ritzelbereichen (63) entfernten Enden mit einem Bügel (57) zu einem U-förmigen Betätigungsschwenkhebel (21) verbunden sind.

7. Verbinderanordnung nach mindestens einem der Ansprüche 1 bis 6, dadurch gekennzeichnet, daß jede Kulissennut (23) von ihrer Mündungsöffnung (53) aus zunächst in Steckrichtung, danach schräg zur Steckrichtung und schließlich senkrecht zur Steckrichtung verläuft.

8. Verbinderanordnung nach Anspruch 7, dadurch gekennzeichnet, daß der schräg verlaufende Teil der Kulissennut (23) etwa 60 % und der in Steckrichtung und senkrecht zur Steckrichtung verlaufende Teil der Kulissennut (23) je etwa 20 % der Gesamtlänge der Kulissennut (23) ausmachen.

9. Verbinderanordnung nach mindestens einem der Ansprüche 1 bis 8, dadurch gekennzeichnet, daß das Steckergehäuse (13) einen Rastvorsprung (67) und der Betätigungsschwenkhebel (21) eine Rastschulter (bei 65), die in Schließstellung des Betätigungsschwenkhebels (21) den Rastvorsprung (67) elastisch verriegelnd hintergreift, aufweist.

10. Verbinderanordnung nach Anspruch 9, dadurch gekennzeichnet, daß die Rastschulter durch den Bügel (57) gebildet ist, der in Schließstellung das Steckergehäuse (13) überspannt und in Offenstellung aus dem Einsteckweg des Steckergehäuses (13) herausgeschwenkt ist.

11. Verbinderanordnung nach mindestens einem der Ansprüche 5 bis 10, dadurch gekennzeichnet, daß der U-förmige Betätigungsschwenkhebel (21) an jedem seiner beiden Ritzelbereiche (63) eine mit der Ritzelachse koaxiale, nach außen weisende Stummelwelle (37) aufweist, die in einer Lageröffnung (35) in der dem Ritzelbereich (63) gegenüberliegenden Längsseitenwand (33) des anderen Gehäuses (11) gelagert ist.

12. Verbinderanordnung nach mindestens einem der Ansprüche 1 bis 11, dadurch gekennzeichnet, daß jede Zahnstange (51) zwischen einer Bodenfläche des mit ihr versehenen Gehäuses (11) und mindestens einer zur Bodenfläche weisenden Führungsschulter der zugeordneten Längsseitenwand (33) gleitend geführt ist.

13. Verbinderanordnung nach mindestens einem der Ansprüche 1 bis 12, dadurch gekennzeichnet, daß jede Zahnstange (51) auf einer Längsseite mindestens einen federnd nachgiebigen Rastvorsprung (25) oder eine Rastausnehmung und das die Zahnstange (51) führende Gehäuse mindestens eine Rastausnehmung (27) bzw. einen federnd nachgiebigen Rastvorsprung aufweist, die in einer Endstellung der Zahnstange (51), welche der Schließstellung und/oder der Offenstellung des Betätigungsschwenkhebels (21) entspricht, miteinander verrasten.

14. Verbinderanordnung nach mindestens einem der Ansprüche 1 bis 13, dadurch gekennzeichnet, daß das die Zahnstange bzw. Zahnstangen (51) führende Gehäuse (11) an mindestens einer quer zur Zahnstangenverschiebungsrichtung verlaufenden Seitenwand (43, 45) eine dem Querschnittsprofil der Zahnstange bzw. Zahnstangen entsprechende Zahnstangeneinführöffnung (47 bzw. 49) aufweist.

15. Verbinderanordnung nach mindestens einem der Ansprüche 1 bis 14, dadurch gekennzeichnet, daß eines (11) der beiden Gehäuse mit mindestens einer parallel zur Steckrichtung verlaufenden Führungsnut (73) und das andere (13) Gehäuse mit mindestens einer parallel zur Steckrichtung verlaufenden, bei Zusammensteckrelation der beiden Gehäuse (11, 13) in die Führungsnut (73) eingreifenden Führungsrippe (71) versehen ist.

16. Verbinderanordnung nach Anspruch 15, dadurch gekennzeichnet, daß die Führungsnuten (73) und die Zahnstange (15, 51) am Buchsengehäuse (11) und die Führungsrippe (71) am Steckergehäuse (13) angeordnet sind und daß auf der Führungsrippe (71) mindestens ein Nockenvorsprung (29) angeordnet ist.

17. Steckergehäuse für eine Verbinderanordnung, gekennzeichnet durch die Merkmale des Steckergehäuses, wie in mindestens einem der Ansprüche 1 bis 16 definiert.

18. Buchsengehäuse für eine Verbinderanordnung, gekennzeichnet durch die Merkmale des Buchsengehäuses, wie in mindestens einem der Ansprüche 1 bis 16 definiert.

## Claims

1. A connector assembly comprising a plug housing (13) and a socket housing (11), in particular a fixedly mounted socket housing (11), one of said housings containing plug contact elements and the other one containing socket contact elements, with connection and disconnection of said plug housing (13) and said socket housing (11) being effected in the mating direction thereof by cooperation of teeth (17; 27) associated with one of said two housings (11, 13) and a pinion portion (61) of an actuation pivot lever (21) which is pivotable about a pinion axis (37) between an open position and a closed position,
**characterized** in that the teeth (17; 27) are provided on a toothed rack (15, 51) disposed on one (11) of said two housings (11, 13) and being slidable perpendicularly to the mating direction,
that the rack (15, 51) is provided with at least one cam groove (23) extending in a plane parallel to the mating direction in substantially oblique direction relative to the mating direction and being open on the side of the rack (15, 51) facing towards the other housing (13),
and in that the other housing (13) is provided with at least one cam projection (29) which in the mated condition of the two housings (11, 13) is in engagement with the cam groove (23).

2. A connector assembly according to claim 1,
characterized in that the toothed rack (15, 51) and the actuation pivot lever (21) are disposed on the socket housing (11) and the cam projection (29) is disposed on the plug housing (13).

3. A connector assembly according to claim 1 or 2,
characterized in that the socket housing (11) is mounted on a circuit board.

4. A connector assembly according to any one of claims 1 to 3,
characterized in that on both sides of one housing (11) extending parallel to the rack sliding direction there is provided one toothed rack (51) each which are each engaged with a pinion portion (63) of one pivot lever (59) each and have at least one cam groove (23), and in that the other housing (11) is adapted to be inserted between the two racks (51) and has on both corresponding sides at least one laterally projecting cam projection (29) each which in the mated relation of the two housings (11, 13) engages the associated cam groove (23).

5. A connector assembly according to claim 4,
characterized in that the two racks (51) are connected at one end by a rack slide web (57) so as to form a U-shaped rack slide (15).

6. A connector assembly according to claim 4 or 5,
characterized in that the two pivot levers (59) are connected at their ends remote from the pivot portions (63) to a strap (57) so as to form a U-shaped actuation pivot lever (21).

7. A connector assembly according to at least one of claims 1 to 6,
characterized in that each cam groove (23) extends from its mouth opening (53) at first in mating direction, then obliquely to the mating direction and finally perpendicularly to the mating direction.

8. A connector assembly according to claim 7,
characterized in that the obliquely extending part of the cam groove (23) takes about 60 % of the overall length of the cam groove (23) and the parts of the cam groove (23) extending in mating direction and perpendicularly to the mating direction each take about 20 % of the overall length of the cam groove (23).

9. A connector assembly according to at least one of claims 1 to 8,
characterized in that the plug housing (13) has a latching projection (67) and the actuation pivot lever (21) has a latching shoulder (at 65) which in the closed position of the actuation pivot lever (21) engages behind the latching projection (67) in resiliently locking manner.

10. A connector assembly according to claim 9,
characterized in that the latching shoulder is constituted by the strap (57) which in the closed position extends across the plug housing (13) and in the open position is pivoted out of the insertion path of the plug housing (13).

11. A connector assembly according to at least one of claims 5 to 10,
characterized in that the U-shaped actuation pivot lever (21) has on each of its two pinion portions (63) an outwardly directed stub axle (37) coaxial with the pinion axis and supported in a bearing opening (35) in the longitudinal sidewall (33) of the other housing (11) located opposite the pinion portion (63).

12. A connector assembly according to at least one of claims 1 to 11,
characterized in that each rack (51) is slidably guided between a bottom surface of the housing (11) provided with said rack and at least one guiding shoulder of the associated longitudinal sidewall (33) directed towards said bottom surface.

13. A connector assembly according to at least one of claims 1 to 12,
characterized in that each rack (51) has on a longitudinal side at least one resilient latching projection (25) or a latching recess and the housing guiding the rack (51) has at least one latching recess (27) or resilient latching projection, respectively, which become latched with each other in an end position of the rack (51) corresponding to the closed position and/or the open position of the actuation pivot lever (21).

14. A connector assembly according to at least one of claims 1 to 13,
characterized in that the housing (11) guiding the rack or racks (15) has on at least one sidewall (43, 45) extending transversely of the rack sliding direction a rack insertion opening (47 or 49, respectively) corresponding to the cross-sectional profile of the rack or racks.

15. A connector assembly according to at least one of claims 1 to 14,
characterized in that one (11) of the two housings is provided with at least one guide groove (73) extending parallel to the mating direction and the other one (13) of the housings is provided with at least one guide rib (71) extending parallel to the mating direction and engaging in the guide groove (73) in the mated relation of the two housings (11, 13).

16. A connector assembly according to claim 15,
characterized in that the guide grooves (73) and the rack (15, 51) are disposed on the socket housing (11) and the guide rib (71) is disposed on the plug housing (13), and in that at least one cam projection (29) is disposed on the guide rib (71).

17. A plug housing for a connector assembly,
characterized by the features of the plug housing as defined in at least one of the claims 1 to 16.

18. A socket housing for a connector assembly,
characterized by the feature of the socket housing as defined in at least one of the claims 1 to 16.

## Revendications

1. Dispositif connecteur comprenant un logement de fiche (13) et un logement de douille (11), en particulier un logement de douille (11) se montant en position fixe, et dont l'un contient des éléments de contact à broche et l'autre, des éléments de contact à alvéole, un assemblage et une séparation du logement de fiche (13) et du logement de douille (11) dans leur direction d'enfichage étant produits par coopération de dents (17 ; 27) qui sont incorporées dans l'un des deux logements (11, 13) et d'un élément de pignon (61) d'un levier pivotant de manoeuvre (21) qui peut subir un basculement autour d'un axe (37) du pignon entre une position d'ouverture et une position de fermeture, caractérisé en ce que les dents (17 ; 27) se trouvent sur une crémaillère (15, 51) qui est disposée sur l'un (11) des deux logements (11, 13) et qui est déplaçable perpendiculairement à la direction d'enfichage, en ce que la crémaillère (15, 51) comporte au moins une glissière (23) qui est disposée dans un plan parallèle à la direction d'enfichage, qui est sensiblement oblique sur la direction d'enfichage et qui est ouverte sur le côté de la crémaillère (15, 51) qui est tourné vers l'autre logement (13) et en ce qu'au moins un bossage de came (29) prévu sur l'autre logement (13) est en prise avec la glissière (23) à l'état d'enfichage.

2. Dispositif connecteur selon la revendication 1, caractérisé en ce que la crémaillère (15, 51) et le levier pivotant de manoeuvre (21) sont disposés sur le logement de douille (11) et la protubérance de came (29) est disposée sur le logement de fiche (13).

3. Dispositif connecteur selon la revendication 1 ou 2, caractérisé en ce que le logement de douille (11) est fixé sur une plaquette de circuits.

4. Dispositif connecteur selon l'une des revendications 1 à 3, caractérisé en ce qu'une crémaillère (51) prévue sur chacun des deux côtés de l'un des logements (11) qui sont parallèles à la direction de déplacement des crémaillères est en prise avec un élément de pignon (63) dont chacun se trouve sur un levier pivotant (59) et elle comporte au moins une glissière (23), et en ce que l'autre logement (13) peut être introduit entre les deux crémaillères (51) et comporte sur chacun des deux côtés correspondants au moins un bossage de came (29) qui est saillant latéralement et dont chacun pénètre dans la glissière correspondante (23) lorsque les deux logements (11, 13) sont à l'état enfiché.

5. Dispositif connecteur selon la revendication 4, caractérisé en ce que les deux crémaillères (51) sont reliées à une extrémité au moyen d'une âme (57) de manière à former un coulisseau à crémaillères (15) en U.

6. Dispositif connecteur selon la revendication 4 ou 5, caractérisé en ce que les deux leviers pivotants (59) sont reliés à l'extrémité distante des éléments de pignon (63) au moyen d'un étrier (57) de manière à former un levier pivotant de manoeuvre (21) en U.

7. Dispositif connecteur selon au moins l'une des revendications 1 à 6, caractérisé en ce que chaque glissière (23) est orientée à partir de son embouchure (53) tout d'abord dans la direction d'enfichage, puis obliquement sur la direction d'enfichage et finalement perpendiculairement à la direction d'enfichage.

8. Dispositif connecteur selon la revendication 7, caractérisé en ce que la partie oblique de la glissière (23) représente à peu près 60% et la partie de la glissière (23) qui est orientée dans la direction d'enfichage et celle qui est perpendiculaire à la direction d'enfichage représentent chacune à peu près 20% de la longueur totale de la glissière (23).

9. Dispositif connecteur selon au moins l'une des revendications 1 à 8, caractérisé en ce que le logement de la fiche (13) comporte une protubérance d'encliquetage (67) et le levier oscillant de manoeuvre (21), un épaulement d'encliquetage (en 65) qui passe élastiquement sous la protubérance d'encliquetage (67) de manière à produire un verrouillage lorsque le levier pivotant de manoeuvre (21) est en position de fermeture.

10. Dispositif connecteur selon la revendication 9, caractérisé en ce que l'épaulement d'encliquetage est formé par l'étrier (57) qui chevauche le logement de fiche (13) lorsqu'il est en position de fermeture et qui est écarté de la course d'enfichage du logement de la fiche (13) lorsqu'il est en position d'ouverture.

11. Dispositif connecteur selon au moins l'une des revendications 5 à 10, caractérisé en ce que le levier pivotant de manoeuvre (21) en U comporte sur chacun de ses deux éléments de pignon (63) un bout d'arbre (37) coaxial à l'axe du pignon, tourné vers l'extérieur et monté dans un trou (35) de la cloison longitudinale (33) de l'autre logement (11) qui est située en face de l'élément de pignon (63).

12. Dispositif connecteur selon au moins l'une des revendications 1 à 11, caractérisé en ce que chaque crémaillère (51) est guidée coulissante entre une surface de fond du logement (11) qui en est équipé et au moins un épaulement de guidage tourné vers la surface de fond et réalisé sur la cloison longitudinale correspondante (33).

13. Dispositif connecteur selon au moins l'une des revendications 1 à 12, caractérisé en ce que chaque crémaillère (51) comporte sur un côté longitudinal au moins une saillie d'encliquetage (25) capable de fléchir élastiquement ou un évidement d'encliquetage et le logement guidant la crémaillère (51) comporte au moins un évidement d'encliquetage (27) ou un bossage d'encliquetage capable de fléchir élastiquement, cet évidement et cette saillie s'enclenchant lorsque la crémaillère (51) est à une position extrême qui correspond à la position de fermeture et/ou à la position d'ouverture du levier pivotant de manoeuvre (21).

14. Dispositif connecteur selon au moins l'une des revendications 1 à 13, caractérisé en ce que le logement (11) qui guide la crémaillère ou les crémaillères (51) comporte, sur au moins une cloison latérale (43, 45) perpendiculaire à la direction de déplacement de la crémaillère, une fenêtre (47 ainsi que 49) d'introduction d'une crémaillère qui correspond au profil transversal de la crémaillère ou des crémaillères.

15. Dispositif connecteur selon au moins l'une des revendications 1 à 14, caractérisé en ce que l'un (11) des deux logements comporte au moins une rainure de guidage (73) parallèle à la direction d'enfichage et l'autre (13) logement comporte au moins une nervure de guidage (71) parallèle à la direction d'enfichage et pénétrant dans la rainure de guidage (73) lorsque les deux logements (11, 13) sont à l'état enfiché.

16. Dispositif connecteur selon la revendication 15, caractérisé en ce que les rainures de guidage (73) et la crémaillère (15, 51) sont disposées sur le logement (11) de la douille et la nervure de guidage (71) est disposée sur le logement (13) de la fiche et en ce qu'au moins un bossage de came (29) est disposé sur la nervure de guidage (71).

17. Logement de fiche destiné à un dispositif connecteur, caractérisé par les particularités du logement de fiche telles que spécifiées dans au moins l'une des revendications 1 à 16.

18. Logement de douille destiné à un dispositif connecteur, caractérisé par les particularités du logement de douille telles que spécifiées dans au moins l'une des revendications 1 à 16.
